# EUROPÄISCHE PATENTSCHRIFT

(11) **EP 1 882 529 B1**
(45) Veröffentlichungstag und Bekanntmachung des Hinweises auf die Patenterteilung: **29.10.2014**
(21) Anmeldenummer: 07012149.6
(22) Anmeldetag: 21.06.2007
(51) Int. Cl.: B07B 4/00, B07B 4/02, B07B 4/04

(54) **Verfahren und Vorrichtung zum Trennen von Reststoffen**
Method and device for separating residual materials
Procédé et dispositif destinés à la séparation de résidus

(30) Priorität: 26.07.2006 DE 102006035260
(43) Veröffentlichungstag der Anmeldung: 30.01.2008
(73) Patentinhaber: MARTIN GmbH für Umwelt- und Energietechnik, 80807 München (DE)
(72) Erfinder: Martin, Johannes, 81929 München (DE); Busch, Michael, 83026 Rosenheim (DE); Langhein, Eva-Christine, 85570 Markt Schwaben (DE); Brebric, Dragutin, 5430 Wettingen (CH)
(74) Vertreter: Castell, Klaus

(56) Entgegenhaltungen:
- EP-A1- 0 318 054
- EP-B1- 0 691 160
- WO-A-02/02247
- DE-A1- 19 505 385
- DE-C- 409 266
- DE-C2- 2 611 401
- DE-U1- 29 709 918
- GB-A- 899 449
- US-A- 4 385 731

## Beschreibung

Die Erfindung bezieht sich auf ein Verfahren zum Trennen von Reststoffen aus einer thermischen Abfallbehandlung in mindestens eine Feinfraktion und eine Grobfraktion, bei dem die Reststoffe aus einer Abfallbehandlungsanlage trocken ausgetragen und in mindestens zwei Fraktionen getrennt werden.

Die Erfindung bezieht sich auch auf eine Vorrichtung zum Trennen von Reststoffen aus einer thermischen Abfallbehandlung in mindestens eine Feinfraktion und in eine Grobfraktion.

Ein Verfahren zum Trennen von Reststoffen ist aus der EP 0 691 160 B1 bekannt. Dort werden die aus der Abfallbehandlungsanlage bzw. einer Feuerungsanlage trocken ausgetragenen Reststoffe zunächst auf ein Stangensieb aufgegeben, wo das Überkorn mit mehr als 300 mm Abmessung mechanisch abgetrennt wird. Dieses grobgesichtete Material läuft dann über ein elektromagnetisch angetriebenes 2mm-Sieb. Auf diese Weise wird der Feinanteil abgetrennt, der einer Sonderbehandlung zugeführt wird. Der verbleibende übrige Teil der Reststoffe wird einer weiteren Behandlung, nämlich einer Zerkleinerung, einer Eisenabtrennung sowie einer Nichteisenabtrennung zugeführt.

Die Verwendung von Sieben zur Abtrennung der Feinfraktion von kleiner als 2 mm hat den Nachteil, dass einerseits die Siebe verstopfen und andererseits diese Siebe einem starken Verschleiß unterliegen.

Aus der EP 0 318 054 A1 ist ein Verfahren bekannt, bei dem die Reststoffe unter Aufbringen einer Rüttelbewegung kaskadenförmig in Bahnen und dazwischenliegenden freien Fallstrecken über mindestens eine Stufe nach unten gefördert werden und dass dabei im Bereich der freien Fallstrecken die Feinfraktion durch eine Gasströmung ausgetragen wird, wobei die Grobfraktion bis auf die durch die Windsichtung ausgetragene Feinfraktion den Kaskadenweg durchläuft.

Aus der US 755016 ist ein gattungsgemäßes Verfahren bekannt, wobei jedoch in diesem Dokument keine Abfallverbrennungsanlage erwähnt wird.

Einen weiteren Windsichter zeigt die GB 899 449 A.

Aufgabe der Erfindung ist es, ein Verfahren und eine Vorrichtung zur Verfügung zu stellen, um einen besseren Ausbrand zu erzielen.

Diese Aufgabe wird bei einem Verfahren der eingangs erläuterten Art erfindungsgemäß dadurch gelöst, dass für die Windsichtung Umgebungsluft verwendet wird oder Gas aus demjenigen Bereich der Abfallbehandlungs- bzw. Abfallverbrennungsanlage verwendet wird, in welchem noch viel unverbrauchter Sauerstoff vorhanden ist, um einen besseren Ausbrand der Reststoffe anzufachen, dass durch eine kontrollierte Abgasabsaugung bei der Erzeugung der Gasströmung für die Windsichtung ein Staubaustritt vermieden wird und dass die Abluft von der Windsichtung der Verbrennungsanlage wieder zugeführt wird..

Ein wesentlicher Punkt dieser Verfahrensführung besteht darin, dass die Reststoffe durch Rüttelbewegung auf Platten befördert werden, so dass mit Ausnahme des durch die Windsichtung ausgetragenen Feinanteils der übrige Anteil der Reststoffe den Kaskadenweg, vorzugsweise vollständig den ganzen Kaskadenweg, durchläuft. Die erfindungsgemäße Ausgestaltung ermöglicht es, dass bei der Windsichtung die weitere Reaktion im Sinne eines besseren Ausbrandes der Reststoffe angefacht und außerdem hierdurch ein Falschlufteintrag in die Verbrennungskammer vermieden wird, der aufgrund des fehlenden Wasserschlosses im Entschlacker möglich wäre.

Die Platten können dabei entweder ungelocht ausgeführt werden oder Löcher bzw. Durchtritte aufweisen, durch die ein Teil der Reststoffe auch schon vor der freien Fallstrecke auf das darunter liegende Blech gelangt. Hierdurch werden Agglomerationen einerseits durch die Rüttelbewegungen und insbesondere durch den freien Fall aufgebrochen, wobei insbesondere bei den freien Fallstrecken eine sehr gute Trennung zwischen der Feinfraktion und der gröberen Hauptfraktion durch die vorzugsweise quer zu dieser Fallbewegung ausgerichtete Gasströmung ermöglicht wird.

Ein weiterer Vorteil besteht darin, dass bei Verwendung eines Gases für die Windsichtung, welches Sauerstoff enthält eine Nachreaktion bei den Reststoffen insbesondere im Bereich der freien Fallstrecken eintritt, so dass eine Verbesserung der Schlackenqualität wegen des höheren Grades des Ausbrandes erhältlich ist.

Durch die kontrollierte Absaugung bei der Erzeugung einer Gasströmung für die Windsichtung wird ein Staubaustritt vermieden, zu dessen Vermeidung üblicherweise Naßentschlacker eingesetzt werden, welche den Nachteil aufweisen, dass die ausgetragenen Reststoffe bzw. die ausgetragene Schlacke ein höheres Gewicht aufweisen, wodurch die Kosten für die Deponie erhöht werden.

Weiterhin ist die Trennung der einzelnen Fraktionen im trockenen Zustand wegen der fehlenden Agglomerationen wesentlich effektiver. Die kontrollierte Absaugung zur Erzielung einer Windsichtung verhindert auch eine Rückströmung von dem für die Windsichtung verwendeten Gas in die Abfallbehandlungsanlage bzw. Feuerungsanlage.

Die Bahnen können so angeordnet sein, dass durch die Rüttelbewegung die Reststoffe auf der Bahn gefördert werden. Vorteilhaft ist es jedoch wenn die Bahnen schräg angeordnet sind.

Eine gute Trennung wird insbesondere dann erzielt, wenn die Reststoffe über mehrere Stufen nach unten gefördert werden.

Die Trennung kann auch dadurch verbessert werden, dass die Feinfraktion auch im Bereich der Rüttelförderbewegung durch eine Gasströmung ausgetragen wird.

In der Praxis hat es sich bewährt, wenn die Gasströmung quer zur Fallrichtung verläuft. Außerdem ist es vorteilhaft, wenn sie gegenläufig zur Rüttelförderbewegung verläuft.

Um eine wirkungsvolle Klassifizierung zu erzielen erfolgt in weiterer Ausgestaltung der Erfindung die Windsichtung in den Strecken des freien Falls und zwischen den Rüttelförderstrecken mit einer regelbaren Gasgeschwindigkeit von 2 bis 10 m/s, vorzugsweise zwischen 3 und 5 m/s.

Zur Gewinnung der durch die Windsichtung von der Hauptfraktion abgetrennten Feinfraktion ist in weiterer Ausgestaltung der Erfindung vorgesehen, dass der Gasstrom nach der Windsichtung zunächst einer Zyklonabscheidung und nach Bedarf anschließend einem Filtervorgang zugeführt wird.

In weiterer vorteilhafter Ausgestaltung der Erfindung wird die durch die Windsichtung abgeschiedene Feinfraktion der thermischen Abfallbehandlung wieder zugeführt. Es ist bekannt, dass diese Feinfraktion wesentlich stärker mit Schadstoffen belastet ist als die gröbere Hauptfraktion, sodass durch diese Rückführung entweder eine Zerstörung dieser Schadstoffe oder eine bessere Einbindung in verglaste Schlackenteile erfolgt. Die Trägerluft bzw. das Trägergas kann der Verbrennungsanlage wieder zugeführt werden. Das heißt die Abluft wird der Windsichtung der Verbrennungsanlage wieder zugeführt.

Vorteilhaft ist es, wenn unterschiedliche Strömungsgeschwindigkeiten zwischen den einzelnen Förderungsplatten eingestellt werden.

Die Erfindung bezieht sich auch auf eine Vorrichtung zum Trennen von Reststoffen aus einer thermischen Abfallbehandlung in eine Feinfraktion und in eine Grobfraktion. Durch diese Vorrichtung sollen die Nachteile des Standes der Technik insbesondere die Verstopfungsgefahr bei Sieben und der erhöhte Verschleiß vermieden werden und es soll die Durchführung des weiter oben beschriebenen vorteilhaften Verfahrens ermöglicht werden.

Die Vorrichtung zum Trennen von Reststoffen aus einer thermischen Abfallbehandlung in mindestens eine Feinfraktion und in eine Grobfraktion ist weist Mittel zum Erzeugen einer Gasströmung für eine Windsichtung und ein auf Schwingelementen (2) abgestütztes Gehäuse mit mehreren untereinander und schräg versetzt angeordneten Platten auf, wobei das Gehäuse mit Mitteln zur Erzeugung einer in Richtung der schräg nach unten versetzt angeordneten Platten ausgerichteten Vibrationsbewegungskomponente ausgerüstet ist und die Platten mit dem Gehäuse an ihren Seitenrändern verbunden sind und die Gasströmung quer zur Fallrichtung und gegenläufig zur Rüttelförderbewegung verläuft..

Bei dieser Vorrichtung findet die Klassierung in mindestens eine Feinfraktion und eine Grobfraktion im wesentlichen durch die Windsichtung in den freien Fallstrecken zwischen den schräg angeordneten Platten statt. Bei dieser Fallbewegung werden Agglomerationen aufgelöst und die Feinanteile freigegeben.

Wenn in weiterer Ausgestaltung der Erfindung die Platten in ihrer Neigung einstellbar mit dem Gehäuse verbunden sind, so besteht die Möglichkeit die Rüttelförderbewegung zu beeinflussen und den Fliesseigenschaften der Reststoffe anzupassen. Weiterbildend kann mindestens eine Absaugleitung an der der Austragsseite entgegengesetzten Seite des Gehäuses vorgesehen sein.

Weiterhin wird vorgeschlagen, eine vorzugsweise regelbare Einlassöffnung für ein zur Windsichtung zwischen den Platten hindurch leitbares Gas vorzusehen.

Außerdem kann die Vorrichtung eine Zufuhreinrichtung für trockene Reststoffe der Abfallbehandlungsanlage aufweisen.

Zur Abscheidung der abgetrennten Feinfraktion sind in dem Absaugweg nach dem Gehäuse ein Zyklon und gegebenenfalls auch ein Filter eingeschaltet.

Wenn in weiterer Ausgestaltung der Erfindung ein Einlass für das zur Windsichtung dienende Gas mit einem Bereich der Abfallbehandlungsanlage verbunden ist, in dem noch viel unverbrauchter Sauerstoff vorhanden ist, so wird eine Nachreaktion der trocken ausgebrachten Reststoffe ermöglicht und eine unerwünschte Rückführung von Gas in den Ausbrandbereich am Ende der Feuerung der Abfallbehandlungsanlage vermieden. Da es sich um einen gefassten, definierten Gas-/Luftstrom handelt, ist die Rückführung in die Verbrennungsanlage dergestalt sinnvoll, dass hierdurch ein volumenstrom- oder sauerstoffmassen-äquivalenter Ersatz von Verbrennungsluft oder Wirbelluft erfolgt.

Die Erfindung wird nachfolgend anhand eines in der Zeichnung dargestellten Ausführungsbeispieles erläutert.

Es zeigt
- Figur 1: eine Seitenansicht einer Vorrichtung zum Trennen von Reststoffen aus einer thermischen Abfallbehandlung und
- Figur 2: eine Ansicht der in Figur 1 gezeigten Anlage in Richtung des Pfeils A.

Wie aus der Zeichnung ersichtlich umfasst die Vorrichtung zum Trennen von Reststoffen ein Gehäuse 1, welches gegenüber dem Boden durch Schwingelemente 2, im dargestellten Falle Druckfedern, abgestützt ist. Im Inneren des Gehäuses sind mehrere ungelochte Platten 3.1 bis 3.5 in ihrer Neigung verstellbar mit dem Gehäuse verbunden. Die Platten sind so angeordnet, dass die auf die oberste und erste Platte 3.1 aufgegebene Schlacke bzw. aufgegebener Reststoff 4 zunächst auf die im wesentlichen mit der gleichen Neigung versehene Platte 3.2 gelangt und von dort dann auf die darunter liegende Platte 3.3 fällt, wobei sich dieser Vorgang fortsetzt bis die Schlacke bzw. die Reststoffe über die Platte 3.4 zur Platte 3.5 und von dort nach außen gelangt.

Dieser Transport der Reststoffe bzw. der Schlacke erfolgt durch Rüttelbewegung, die durch Vibratoren 5 erzeugt wird. Auf der gegenüberliegenden und auf der Zeichnung nicht sichtbaren Seite des Gehäuses 1 ist ein zweiter Vibrator 5 angeordnet, der Schwingungsenergie mit Bewegungskomponenten in Richtung der abfallend verlaufenden Platten 3.1 bis 3.5 erzeugt.

Über ein Absaugrohr 6 wird mittels eines nicht dargestellten Ventilators Gas angesaugt, welches an der Oberseite 7 des Gehäuses eintritt und dabei mit der derjenigen Stelle der Abfallbehandlungsanlage bzw. eines Feuerungsrostes verbunden ist, in dessen Bereich noch viel unverbrauchter Sauerstoff vorhanden ist. An der mit 7 bezeichneten Seite wird auch die Schlacke zugeführt.

Die Tatsache, dass dieses Gas noch relativ viel Sauerstoff enthält ist insofern vorteilhaft, als dieses Gas durch die kaskadenförmig nach unten abfallenden Masseströme der Reststoffe hindurchstreicht und dabei eine weitere Reaktion anfacht, die zu einem besseren Ausbrand der Schlacke führt. Ersatzweise oder zusätzlich kann Umgebungsluft auch über die Stirnseite 8 des Gehäuses zugeführt werden.

Die Gasströme 9 zwischen den schräg verlaufenden Platten dienen der Windsichtung, d. h., sie nehmen die feinen Anteile mit. Das mit 6 bezeichnete Absaugrohr ist im weiteren Verlauf mit einem Zyklon und anschließend mit einem Filter verbunden, so dass die im Gasstrom mitgetragene Feinfraktion gewonnen und mit der Verbrennungsluft dem Abfallverbrennungsprozess wieder zugeführt werden kann.

## Patentansprüche

1. Verfahren zum Trennen von Reststoffen aus einer thermischen Abfallbehandlung in mindestens eine Feinfraktion und eine Grobfraktion, bei dem die Reststoffe aus einer Abfallbehandlungsanlage trocken ausgetragen und in mindestens zwei Fraktionen getrennt werden, wobei die Reststoffe unter Aufbringen einer Rüttelbewegung kaskadenförmig in Bahnen und dazwischenliegenden freien Fallstrecken über mindestens eine Stufe nach unten gefördert werden und dass dabei im Bereich der freien Fallstrecken die Feinfraktion durch eine Gasströmung ausgetragen wird, wobei die Grobfraktion bis auf die durch die Windsichtung ausgetragene Feinfraktion den Kaskadenweg durchläuft, ***dadurch gekennzeichnet, dass*** für die Windsichtung Umgebungsluft verwendet wird oder Gas aus demjenigen Bereich der Abfallbehandlungs- bzw. Abfallverbrennungsanlage verwendet wird, in welchem noch viel unverbrauchter Sauerstoff vorhanden ist, um einen besseren Ausbrand der Reststoffe anzufachen, dass durch eine kontrollierte Abgasabsaugung bei der Erzeugung der Gasströmung für die Windsichtung ein Staubaustritt vermieden wird und dass die Abluft von der Windsichtung der Verbrennungsanlage wieder zugeführt wird.

2. Verfahren nach Anspruch 1, ***dadurch gekennzeichnet, dass*** die Bahnen schräg angeordnet sind.

3. Verfahren nach Anspruch 1 oder 2, ***dadurch gekennzeichnet, dass*** die Reststoffe über mehrere Stufen nach unten gefördert werden.

4. Verfahren nach einem der vorhergehenden Ansprüche, ***dadurch gekennzeichnet, dass*** die Feinfraktion auch im Bereich der Rüttelförderbewegung durch eine Gasströmung ausgetragen wird.

5. Verfahren nach einem der vorhergehenden Ansprüche, *dadurch gekennzeichnen, dass* die Gasströmung quer zur Fallrichtung verläuft.

6. Verfahren nach einem der vorhergehenden Ansprüche, ***dadurch gekennzeichnet, dass*** die Gasströmung gegenläufig zur Rüttelförderbewegung verläuft.

7. Verfahren nach einem der vorhergehenden Ansprüche, ***dadurch gekennzeichnet, dass*** die Windsichtung in Strecken des freien Falls und zwischen den Rüttelförderstrecken mit einer regelbaren Gasgeschwindigkeit von 2 bis 10 m/s vorzugsweise zwischen 3 und 5 m/s erfolgt.

8. Verfahren nach Anspruch einem der vorhergehenden Ansprüche, ***dadurch gekennzeichnet, dass*** der Gasstrom nach der Windsichtung zunächst einer Zyklonabscheidung und anschließend vorzugsweise einem Filtervorgang zugeführt wird.

9. Verfahren nach einem der vorhergehenden Ansprüche, ***dadurch gekennzeichnet, dass*** die durch die Windsichtung abgeschiedene Feinfraktion der thermischen Abfallbehandlung wieder zugeführt wird.

10. Verfahren nach einem der vorhergehenden Ansprüche, ***dadurch gekennzeichnet, dass*** die Abluft der Windsichtung der Verbrennungsanlage wieder zugeführt wird.

11. Verfahren nach einem der vorhergehenden Ansprüche, ***dadurch gekennzeichnet, dass*** unterschiedliche Strömungsgeschwindigkeiten zwischen den einzelnen Förderungsplatten eingestellt werden.

12. Vorrichtung zum Trennen von Reststoffen aus einer thermischen Abfallbehandlung in mindestens eine Feinfraktion und in eine Grobfraktion, mit Mitteln zum Erzeugen einer Gasströmung für eine Windsichtung und einem auf Schwingelementen (2) abgestützten Gehäuse (1) mit mehreren untereinander und schräg versetzt angeordneten Platten (3.1 - 3.5), wobei das Gehäuse mit Mitteln zur Erzeugung einer in Richtung der schräg nach unten versetzt angeordneten Platten (3.1 - 3.5) ausgerichteten Vibrationsbewegungskomponente ausgerüstet ist, ***dadurch gekennzeichnet, dass*** die Platten (3.1 - 3.5) mit dem Gehäuse (1) an ihren Seitenrändern verbunden sind und die Gasströmung quer zur Fallrichtung und gegenläufig zur Rüttelförderbewegung verläuft.

13. Vorrichtung nach Anspruch 12, ***dadurch gekennzeichnet, dass*** die Platten (3.1 - 3.5 in ihrer Neigung einstellbar mit dem Gehäuse (1) verbunden sind.

14. Vorrichtung nach Anspruch 12 oder 13, ***gekennzeichnet durch*** mindestens eine Absaugleitung an der der Austragsseite entgegengesetzten Seite des Gehäuses (1).

15. Vorrichtung nach einem der Ansprüche 12 bis 14, ***gekennzeichnet durch*** eine vorzugsweise regelbare Einlassöffnung für ein zur Windsichtung zwischen den Platten (3.1 - 3.5) hindurch leitbares Gas.

16. Vorrichtung nach einem der Ansprüche 12 bis 15, ***gekennzeichnet durch*** eine Zufuhreinrichtung für trockene Reststoffe der Abfallbehandlungsanlage.

17. Vorrichtung nach einem der Ansprüche 12 bis 16, ***dadurch gekennzeichnet, dass*** in dem Absaugweg nach dem Gehäuse (1) ein Zyklon und vorzugsweise ein Filter eingeschaltet sind.

18. Vorrichtung nach einem der Ansprüche 12 bis 17, *dadurch gekennzeichnen, dass* ein regelbarer Einlass für das zur Windsichtung dienende Gas mit einem Bereich der Abfallbehandlungsanlage verbunden ist, in dem noch viel unverbrauchter Sauerstoff vorhanden ist.

## Claims

1. A method for separating residual materials from a thermal waste treatment into at least one fine fraction and one coarse fraction, in which the residual materials are removed from a waste treatment facility in a dry state and separated into at least two fractions, wherein the residual materials are conveyed downward in a cascade-like fashion over at least one step along paths and intermediate free-fall sections by generating a vibratory motion and the fine fraction is during this process removed by means of a gas flow in the region of the free-fall sections, and wherein the coarse fraction except for the fine fraction removed by the air separation travels along the entire cascade-like path, ***characterized in that*** the air separation is carried out with ambient air or with gas from a region of the waste treatment or waste incineration facility, in which a significant amount of unused oxygen is still present, in order to induce a superior burn-up rate of the residual materials, **in that** an escape of dust is prevented by means of a controlled waste gas removal by suction during the generation of the gas flow for the air separation, and **in that** the waste air from the air separation is returned to the incineration facility.

2. The method according to Claim 1, ***characterized in that*** the paths are arranged in an inclined fashion.

3. The method according to Claim 1 or 2, ***characterized in that*** the residual materials are conveyed downward over several steps.

4. The method according to one of the preceding claims, ***characterized in that*** the fine fraction is also removed by means of a gas flow in the region of the vibratory motion.

5. The method according to one of the preceding claims, ***characterized in that*** the gas flow extends transverse to the free-fall direction.

6. The method according to one of the preceding claims, ***characterized in that*** the gas flow extends opposite to the vibratory conveying motion.

7. The method according to one of the preceding claims, ***characterized in that*** the air separation is carried out with a controllable gas velocity between 2 and 10 m/s, preferably between 3 and 5 m/s, in the free-fall sections and between the vibratory conveying sections.

8. The method according to one of the preceding claims, ***characterized in that*** the gas flow is after the air separation initially fed to a cyclone separation and then preferably to a filtering process.

9. The method according to one of the preceding claims, ***characterized in that*** the fine fraction removed by means of the air separation is returned to the thermal waste treatment.

10. The method according to one of the preceding claims, ***characterized in that*** the waste air from the air separation is returned to the incineration facility.

11. The method according to one of the preceding claims, ***characterized in that*** different flow velocities are adjusted between the individual conveying plates.

12. A device for separating residual materials from a thermal waste treatment into at least one fine fraction and one coarse fraction, with means for generating a gas flow for an air separation and with a housing (1) that is supported on vibratory elements (2) and features several plates (3.1 - 3.5) that are arranged underneath one another and offset in an inclined fashion, wherein the housing is equipped with means for generating a vibratory motional component that extends in the direction of the plates (3.1 - 3.5) arranged in a downwardly inclined and offset fashion, ***characterized in that*** the plates (3.1 - 3.5) are connected to the housing (1) on their lateral edges and the gas flow extends transverse to the free-fall direction and opposite to the vibratory conveying motion.

13. The device according to Claim 12, ***characterized in that*** the plates (3.1 - 3.5) are connected to the housing (1) such that their incline is adjustable.

14. The device according to Claim 12 for 13, ***characterized by*** at least one suction pipe on the side of the housing (1) that lies opposite of the discharge side.

15. The device according to one of Claims 12 to 14, ***characterized by*** a preferably controllable inlet opening for a gas that can be conveyed between the plates (3.1 - 3.5) for the air separation.

16. The device according to one of Claims 12 to 15, ***characterized by*** a feed device for dry residual materials of the waste treatment facility.

17. The device according to one of Claims 12 to 16, ***characterized in that*** a cyclone and preferably a filter are inserted into the suction path downstream of the housing (1).

18. The device according to one of Claims 12 to 17, ***characterized in that*** a controllable inlet for the gas used for the air separation is connected to a region of the waste treatment facility, in which a significant amount of unused oxygen is still present.

## Revendications

1. Procédé de séparation de résidus d'une installation de traitement thermique de déchets en au moins une fraction fine et une fraction grossière, dans lequel les résidus d'une installation de traitement de déchets sont évacués à l'état sec et divisés en au moins deux fractions, les résidus étant transportés sur au moins un niveau vers le bas en cascade dans des pistes et des parcours de chute libre intermédiaires en exerçant un mouvement de secousses et la fraction fine est alors évacuée au niveau des parcours de chute libre par flux gazeux, la fraction grossière à l'exception de la fraction fine évacuée par le criblage par soufflerie passant dans le parcours en cascade, ***caractérisé en ce que**,* pour le criblage par soufflerie, on utilise l'air ambiant ou du gaz de a zone de l'installation de traitement des déchets ou de brûlage des déchets dans laquelle il reste encore beaucoup d'oxygène non consommé pour favoriser une meilleure combustion des résidus, qu'une sortie de poussière est évitée grâce à une aspiration contrôlée du gaz d'échappement lors de la génération du flux gazeux destiné au criblage par soufflerie et que l'air d'échappement est renvoyé par le cribleur à soufflerie vers l'installation de brûlage.

2. Procédé selon la revendication 1, ***caractérisé en ce que*** les pistes sont disposées à l'oblique.

3. Procédé selon la revendication 1 ou 2, ***caractérisé en ce que*** les résidus sont transportés vers le bas en passant par plusieurs niveaux.

4. Procédé selon une des revendications précédentes, ***caractérisé en ce que*** la fraction fine est évacuée également au niveau du mouvement de convoyage à secousses par un flux gazeux.

5. Procédé selon une des revendications précédentes, ***caractérisé en ce que*** le flux gazeux est orienté transversalement au sens de chute.

6. Procédé selon une des revendications précédentes, ***caractérisé en ce que*** le flux gazeux est orienté dans le sens contraire au mouvement de convoyage à secousses.

7. Procédé selon une des revendications précédentes, ***caractérisé en ce que*** le criblage par soufflerie a lieu dans les parcours de chute libre et entre les parcours de convoyage par secousses avec une vitesse du gaz réglable de 2 à 10 m/s, de préférence de 3 à 5 m/s.

8. Procédé selon une des revendications précédentes, ***caractérisé en ce que*** le flux gazeux, après le criblage par soufflerie, est d'abord acheminé vers un séparateur à cyclone puis de préférence vers un processus de filtration.

9. Procédé selon une des revendications précédentes, ***caractérisé en ce que*** la fraction fine séparée par le criblage par soufflerie est renvoyée vers le système de traitement thermique des déchets.

10. Procédé selon une des revendications précédentes, ***caractérisé en ce que*** l'air d'échappement du cribleur à soufflerie est renvoyé vers l'installation de brûlage.

11. Procédé selon une des revendications précédentes, ***caractérisé en ce que*** différentes vitesses d'écoulement sont paramétrées entre les différents plateaux de convoyage.

12. Dispositif de séparation de résidus d'un système de traitement thermique de déchets en au moins une fraction fine et une fraction grossière, comportant des moyens de génération d'un flux gazeux pour un criblage par soufflerie et un boîtier (1) s'appuyant sur des éléments vibrants (2), comprenant plusieurs plateaux (3.1 - 3.5) disposés obliquement les uns sous les autres, le boîtier étant équipé de moyens de génération d'un composant de mouvement de vibration orienté en direction des plateaux (3.1 - 3.5) disposés les uns sous les autres et décalés obliquement, le boîtier étant équipé de moyens de génération d'un composant de mouvement vibratoire orienté en direction des plateaux (3.1 - 3.5) disposés les uns sous les autres et décalés obliquement, ***caractérisé en ce que*** les plateaux (3.1 - 3.5) sont reliés au boîtier (1) par leurs bords latéraux et que le flux gazeux est orienté transversalement au sens de chute et dans le sens inverse du mouvement de convoyage par secousses.

13. Dispositif selon la revendication 12, ***caractérisé en ce que*** les plateaux (3.1 - 3.5) sont reliés au boîtier (1) avec possibilité de réglage de leur inclinaison.

14. Dispositif selon la revendication 12 ou 13, ***caractérisé par*** au moins une conduite d'aspiration sur le côté opposé au côté évacuation du boîtier (1).

15. Dispositif selon une des revendications 12 à 14, ***caractérisé par*** un orifice d'admission de préférence réglable pour un gaz pouvant être conduit entre les plateaux (3.1 - 3.5) en vue d'un criblage par soufflerie.

16. Dispositif selon une des revendications 12 à 15, ***caractérisé par*** un dispositif d'acheminement de résidus secs de l'installation de traitement de déchets.

17. Dispositif selon une des revendications 12 à 16, ***caractérisé en ce que**,* dans le parcours d'aspiration en aval du boîtier (1), un cyclone et de préférence un filtre sont insérés.

18. Dispositif selon une des revendications 12 à 17, ***caractérisé en ce* qu'**une arrivée réglable pour le gaz servant au criblage par soufflerie est reliée à une zone de l'installation de traitement de déchets dans laquelle il reste encore beaucoup d'oxygène non consommé.
